# EUROPÄISCHE PATENTSCHRIFT

(11) **EP 3 259 428 B1**
(45) Veröffentlichungstag und Bekanntmachung des Hinweises auf die Patenterteilung: **04.11.2020**
(21) Anmeldenummer: 16709295.6
(22) Anmeldetag: 18.02.2016
(51) Int. Cl.: E06B 7/18, E06B 7/205, E06B 7/21

(54) **DICHTUNGSVORRICHTUNG FÜR FENSTER- UND TÜRELEMENTE**
SEALING DEVICE FOR WINDOW AND DOOR ELEMENTS
DISPOSITIF D'ÉTANCHÉITÉ POUR ÉLÉMENTS DE FENÊTRE ET ÉLÉMENTS DE PORTE

(30) Priorität: 19.02.2015 DE 102015203034
(43) Veröffentlichungstag der Anmeldung: 27.12.2017
(73) Patentinhaber: Wangen, Norbert, 2571 Altenmarkt an der Triesting (AT)
(72) Erfinder: Wangen, Norbert, 2571 Altenmarkt an der Triesting (AT)
(74) Vertreter: Vossius & Partner Patentanwälte Rechtsanwälte mbB
(86) Internationale Anmeldenummer: PCT/EP2016/053441
(87) Internationale Veröffentlichungsnummer: WO 2016/131909

(56) Entgegenhaltungen:
- WO-A1-98/02632
- WO-A1-2007/051441

## Beschreibung

### Technisches Gebiet

Die vorliegende Erfindung bezieht sich auf eine Dichtungsvorrichtung für Fenster- und Türelemente, sowie auf Fenster- und Türelemente mit einer Dichtungsvorrichtung der vorliegenden Erfindung.

### Hintergrund der Erfindung

Die WO 2007/051441 A1 offenbart ein Fenster oder dergl. mit automatischer Verrieglung und gleichzeitiger Abdichtung, wobei ein steuerbarer Mechanismus gleichzeitig auf allen Seiten dessen Flügels Verriegelungsleisten in eine Verschlussrinne des Gegenprofils fährt und gleichzeitig mittels einer angeformten Dichtung, den Flügel und den Rahmen sowohl im geschlossenen, als auch im geöffneten Zustand gegeneinander abdichtet und der Mechanismus im Flügel oder auch im Rahmen eingesetzt werden kann.

Dichtungsvorrichtungen für Fenster- und Türelemente sind üblicherweise durch Falzdichtungen abgedichtet. Diese haben den Nachteil durch die scharfkantigen Abtreppungen oder Beschlagteile eine Verletzungsgefahr darzustellen. Ebenso gibt es zwar sogenannte schwellenlose bzw. barrierefreie Türen oder Schiebetüren, oftmals muss aber bei Schiebetüren im Türschwellenbereich eine Nut oder Fuge zur Aufnahme des Öffnungsmechanismus oder des Fahrwerks vorgesehen werden. Diese Öffnungen sind besonders anfällig für Verunreinigungen und störende Gegenstände, welche die Funktion beeinträchtigen können.

Türen mit automatischer, absenkbarer Dichtung schließen nicht ideal weil der Anfang und das Ende des Dichtungsprofils im Übergang zu der umlaufenden Falzdichtung meist nicht dicht sind oder mit der Zeit undicht werden.

Ferner sind zwar automatisch absenkbare Dichtungsvorrichtungen bekannt, allerdings schließen die bekannten Dichtungsvorrichtungen nicht ideal, da der Anfang und das Ende des Dichtungsprofils im Übergang zu der umlaufenden Falzdichtung meist nicht dicht sind oder mit der Zeit undicht werden.

Weitere Probleme im Bezug auf bekannte Dichtungsvorrichtungen ergeben sich insbesondere aus der Abdichtung der Ecken. Bekannte Dichtungsvorrichtungen weisen häufig eine unzureichende Abdichtung in den Ecken eines Fenster- oder Türelements auf.

### Zusammenfassung der Erfindung

Die der vorliegenden Erfindung zu Grunde liegende Aufgabe besteht darin, eine Dichtungsvorrichtung bereitzustellen, die ein oder mehrere Probleme der bekannten Systeme beseitigt.

Diese Aufgabe wird mit den Merkmalen der unabhängigen Patentansprüche gelöst. Die abhängigen Patentansprüche beziehen sich auf weitere Aspekte der Erfindung.

Gemäß einem Aspekt der vorliegenden Erfindung wird eine Dichtungsvorrichtung für mindestens ein Fensterelement und/oder Türelement bereitgestellt, wobei das Fensterelement/Türelement in einer Wandöffnung eines Gebäudes angeordnet werden kann. Die Dichtungsvorrichtung weist dabei mindestens eine erste Dichtungseinrichtung, die im Wesentlichen parallel zu einer horizontalen Seite des Fensterelements/Türelements angeordnet ist und mindestens eine zweite Dichtungseinrichtung, die im Wesentlichen parallel zu einer vertikalen Seite des Fensterelements/Türelements angeordnet ist, auf. Die Dichtungseinrichtungen sind jeweils in einer ersten Vertiefung eines ersten Profilelements angeordnet sind. Die Dichtungseinrichtungen verschließen in einem ersten Zustand einen Zwischenraum zwischen einem Rand des Fensterelements/Türelements und einer gegenüberliegenden Seite der Wandöffnung dichtend und sind in einem zweiten Zustand von dem Rand des Fensterelements/Türelements oder der gegenüberliegenden Seite der Wandöffnung beabstandet. Die erste Vertiefung nimmt die Dichtungseinrichtungen im zweiten Zustand im Wesentlichen komplett auf und die Dichtungseinrichtungen verlaufen mit dem ersten Profilelement im Wesentlichen eben. Die zweite Dichtungseinrichtung weist eine Aussparung an mindestens einem Ende der Dichtungseinrichtung auf, wobei die Aussparung der Negativform der ersten Dichtungseinrichtung entspricht und im ersten Zustand stumpf auf die erste Dichtungseinrichtung stößt und eine Öffnung zwischen der ersten und der zweiten Dichtungseinrichtung dichtend verschließt.

Vorzugsweise weist die Dichtungsvorrichtung mindestens eine Verstellvorrichtung auf, wobei die mindestens eine Verstellvorrichtung in der ersten Vertiefung angebracht ist, wobei die Dichtungseinrichtungen an der mindestens einen Verstellvorrichtung angebracht sind, und wobei die Verstellvorrichtung zwischen dem ersten Zustand und dem zweiten Zustand hin und her verstellbar ist.

Das erste Profilelement kann an dem Rand des Fensterelements/Türelements oder an der gegenüberliegenden Seite der Wandöffnung angeordnet sein.

Vorzugsweise ist mindestens ein Teil der Dichtungsvorrichtungen im ersten Zustand von jeweils einer zweiten Vertiefung in einem zweiten Profilelement aufgenommen wird, wobei die zweite Vertiefung vorzugsweise eine im Wesentlichen äquivalente Form und Größe zur ersten Vertiefung aufweist, wobei das zweite Profilelement dem ersten Profilelement gegenüberliegend angeordnet ist, und vorzugsweise der von der zweiten Vertiefung aufgenommene Teil der Dichtungsvorrichtungen eine Abdichtung mittels Formschluss bereitstellt.

Dabei kann das erste Profilelement an dem Rand des Fensterelements/Türelements und das zweite Profilelement an der gegenüberliegenden Seite der Wandöffnung angeordnet sein oder das erste Profilelement an der gegenüberliegenden Seite der Wandöffnung und das zweite Profilelement an dem Rand des Fensterelements/Türelements angeordnet sein.

Vorzugsweise ist die erste und/oder zweite Vertiefung umlaufend ausgebildet und weiter bevorzugt bilden die Dichtungseinrichtungen im ersten Zustand eine umlaufende Abdichtung aus.

Ferner weisen die Dichtungseinrichtungen jeweils mindestens ein Dichtungsprofil auf, wobei jedes Dichtungsprofil mindestens eine in Längsrichtung des Dichtungsprofils angeordnete Dichtlippe aufweist, die im Wesentlichen senkrecht zur Längsrichtung hin und her bewegbar ist.

Jedes Dichtungsprofil liegt dabei im ersten Zustand mindestens mit der bewegbaren Dichtlippe am ersten Profilelement dichtend an und die Dichtlippe liegt an einem gegenüberliegenden zweiten Profilelement dichtend an.

Die Dichtlippen sind vorzugsweise im Wesentlichen trapezförmig ausgebildet um im zweiten Zustand der Dichtungseinrichtungen unter Spannung zu stehen.

Gemäß eines weiteren Aspekts der vorliegenden Erfindung ist ein Fensterelement/Türelement bereitgestellt, wobei das Fensterelement/Türelement in einer Wandöffnung eines Gebäudes angeordnet werden kann. Das Fensterelement/Türelement weist einen Rand auf, der eine erste Vertiefung aufweist, die so konfiguriert ist, dass die erste Vertiefung mindestens einen Teil einer Dichtungsvorrichtung, insbesondere einer wie zuvor beschriebenen Dichtungsvorrichtung, aufnehmen kann, wobei die Dichtungsvorrichtung in einem ersten Zustand einen Zwischenraum zwischen dem Rand des Fensterelements/Türelements und einer gegenüberliegenden Seite der Wandöffnung dichtend verschließt und in einem zweiten Zustand von dem Rand des Fensterelements/Türelements oder der gegenüberliegenden Seite der Wandöffnung beabstandet ist.

Ferner kann das Fensterelement/Türelement zusätzlich ein Profilelement aufweisen, das vorzugsweise den Rand des Fensterelements/Türelements bildet, wobei das Profilelement die erste Vertiefung und mindestens ein Glaselement aufweist, wobei das Glaselement mit dem Profilelement fest verbunden ist, wobei das Glaselement vorzugsweise mindestens eine äußere Glasscheibe aufweist, wobei die äußere Glasscheibe an einer Seite des Profilelements angeordnet ist und besonders bevorzugt die äußere Glasscheibe mit der Seite des Profilelements fest verbunden ist.

Vorzugsweise weist das Fensterelement/Türelement zwei Glaselemente auf, die jeweils eine äußere Glasscheibe aufweisen und die beiden äußeren Glasscheiben an zwei gegenüberliegenden Seiten des Profilelements angeordnet sind, wobei vorzugsweise die beiden äußeren Glasscheiben das Profilelement einschließen und/oder das Profilelement einen Zwischenraum zwischen den zwei äußeren Glasscheiben definiert.

Dabei kann das erste und/oder zweite Glaselement mindestens eine innere Glasscheibe aufweisen und die innere Glasscheibe an einer Stelle des Profilelements angeordnet sein, die von dem Rand des Profilelements beabstandet ist.

Bevorzugt ist ebenfalls, dass das Profilelement einen Hauptkörper und zwei Abstandshalter aufweist, wobei jeder Abstandshalter geeignet ist einen definierten ersten Zwischenraum zwischen der äußeren und der inneren Glasscheibe zu bilden, und wobei der Hauptkörper geeignet ist einen definierten zweiten Zwischenraum zwischen den inneren Glasscheiben zu bilden.

Der Hauptkörper weist vorzugsweise einen Vorsprung auf, der in den zweiten Zwischenraum hineinragt, wobei der Vorsprung im Querschnitt vorzugsweise trapezförmig ausgeführt ist und vorzugsweise weiter in den zweiten Zwischenraum ragt als die Abstandshalter in den ersten Zwischenraum.

Die erste Vertiefung kann umlaufend ausgebildet sein.

Vorzugsweise kann die Dichtungsvorrichtung in der ersten Vertiefung angebracht sein, wobei die Dichtungsvorrichtung von der ersten Vertiefung im zweiten Zustand im Wesentlichen komplett aufgenommen wird und im Wesentlichen eben mit dem Rand des Fensterelements/Türelements verläuft.

Alternativ kann die Dichtungsvorrichtung in einer zweiten Vertiefung der gegenüberliegenden Seite der Wandöffnung angebracht sein, wobei die zweite Vertiefung vorzugsweise eine im Wesentlichen äquivalente Form und Größe zur ersten Vertiefung aufweist, wobei die Dichtungsvorrichtung von der ersten Vertiefung zumindest teilweise aufgenommen wird und vorzugsweise eine Abdichtung mittels Formschluss bereitstellt.

Gemäß eines weiteren Aspekts der vorliegenden Erfindung wird ein System mit mindestens einer der zuvor beschriebenen Dichtungsvorrichtung und mit mindestens einem zuvor beschriebenen Fensterelement/Türelement.

Erfindungsgemäß können die Bauteile in der Öffnung von den äußeren Seiten (Stirnkanten) verpresst und somit abgedichtet werden. Beim Öffnen bildet der Dichtteil mit der Schwelle / Laibung vorzugsweise eine Ebene. Das erfordert ein bewegliches Dichtungselement was zwischen dem Bauteil und der Laibung der Öffnung eine Abdichtung herstellt und um die Ecken verläuft. Dies hat folgende Vorteile gegenüber einer normalen Falzdichtung: Die Drehpunkte müssen nicht mehr an der Aussenkante liegen, sondern können frei in der Öffnung liegen. Dadurch kann das Gewicht der Flügel (Bauteile) leichter getragen werden. Die umlaufenden Profile werden weniger belastet, dadurch können die umlaufenden Profile am Flügel minimiert werden. Eine gleichförmig umlaufende Dichtung hat den Vorteil dass Elemente frei kompatibel sind und nicht auf einen Anschlag anlaufen müssen oder gehoben/gesenkt werden müssen. Die Dichtung ist so beschaffen, dass sie sich der Form anpasst und die Laibung mit dem Flügelelement abgedichtet wird. Dies hat u.a. den Vorteil, dass eine falsche Bedienungen vermieden werden können, z.B. das die Dichtung nicht ganz geschlossen und der Verschluss betätigt werden kann. Das Dichtungsprofil ist vorzugsweise elastisch ausgebildet.

Aufgrund einer bevorzugten Anwendung (2x2 Scheiben innen und außen) wird ein räumlicher Träger mit den Glasscheiben innen und außen gebildet wodurch hohe Windlasten einfach abgetragen werden können, das Glas wird optimal statisch genutzt. Hoher Schallschutz wie bei Verbundfenstern wird erzielt und eine sehr hohe Wärmeisolation wird erreicht. Im Schwellenbereich ist eine barrierefreie Ausbildung in Hinblick auf behindertengerechtes Bauen vorteilhaft. Glatte Laibungen im geöffneten Zustand vermeiden die Verletzungsgefahr der abgetreppten Falzprofile handelsüblicher Fernster und Türrahmen.

Mit anderen Worten, gemäß der vorliegenden Erfindung ist es unter anderem vorteilhaft möglich eine effiziente Abdichtung eines Fensterelements/Türelements zu erreichen. Ein weiterer Vorteil der vorliegenden Erfindung ist die Möglichkeit eine lückenlose Rundumabdichtung eines Fensterelements/Türelements bereit zu stellen. Mit der vorliegenden Erfindung ist unter anderem auch eine Abdichtung in den Eckebereichen eines Fensterelements/Türelements möglich. Ferner kann durch die oben beschrieben Dichtungsvorrichtung ein Sicherheitsrisiko vermieden werden. Im Gegensatz zu herkömmlichen Dichtungsvorrichtungen bietet die vorliegende Erfindung eine schwellenlose Lösung und kann somit ein Stolperrisiko verringern. Zusätzlich können gemäß der vorliegenden Erfindung keine Gegenstände in den Profilrahmen eindringen und die Funktionsweise der Dichtungsvorrichtung stören.

Ein weiterer Vorteil der vorliegenden Erfindung liegt in der Verwendung eines Vorsprungs, welcher in einen Zwischenraum zwischen zwei Glaselementen hineinragt. Damit können die Wärmeverluste im Bereich der Spacer Profile (Abstandshalter) minimiert werden. Dadurch brauchen die Spacer nicht von außen abgedeckt bzw. isoliert zu werden. Damit kann eine rahmenlose Verglasung bei gleichzeitiger guter Isolierung erreicht werden.

Nachfolgend wird die vorliegende Erfindung anhand von Ausführungsbeispielen und der Figuren näher erläutert. Zur Förderung des Verständnisses sind in den Figuren gleiche oder ähnliche Merkmale mit den gleichen Bezugszeichen versehen. Zur besseren Übersichtlichkeit wurden Merkmale, die in einer Figur mehrmals (z.B. doppelt) nur einmal durch ein Bezugszeichen gekennzeichnet. Um mögliche Symmetrien zu verdeutlichen sind in den Figuren Spiegelachsen eingezeichnet (gestrichelte Linien).

### Kurze Beschreibung der Zeichnungen

Es zeigen:
Fig. 1 (a) und (b) eine schematische Darstellung einer Dichtungseinrichtung und eines Fensterelements/Türelements gemäß einer Ausführungsform der Erfindung,
Fig. 2 (a) und (b) eine schematisches Darstellung einer Dichtungseinrichtung und eines Fensterelements/Türelements gemäß einer weiteren Ausführungsform der Erfindung,
Fig. 3 eine schematisches Darstellung einer Dichtungseinrichtung und eines Fensterelements/Türelements gemäß einer weiteren Ausführungsform der Erfindung,
Fig. 4 eine schematische Darstellung einer Dichtungseinrichtung mit zwei Fensterelementen/Türelementen gemäß einer weiteren Ausführungsform der Erfindung,
Fig. 5 eine schematisches Darstellung einer Dichtungsvorrichtung mit einer ersten und einer zweiten Dichtungseinrichtung gemäß einer weiteren Ausführungsform der Erfindung,
Fig. 6 (a) und (b) eine schematisches Darstellung einer Dichtungsvorrichtung mit einer ersten und einer zweiten Dichtungseinrichtung in einem ersten und einem zweiten Zustand gemäß einer Ausführungsform der Erfindung.

### Ausfuhrungsbeispiele der Erfindung

In Bezug auf Fig. 1 (a) und (b) ist der schematischen Aufbau einer Dichtungseinrichtung 100 und eines Fensterelements/Türelements 200 gemäß einer ersten Ausführungsform der vorliegenden Erfindung gezeigt. Die Dichtungseinrichtung 100 gemäß der ersten Ausführungsform, weist ein Hauptelement 140 auf, an dessen beider Seiten jeweils eine Dichtlippe 110 mit einem Gelenk 130 angebracht sind. An der Oberseite des Hauptelements 140 und der Dichtlippe 110 sind in Längsrichtung verlaufende Rillen ausgebildet. Diese haben den Vorteil, dass im geschlossenen Zustand der Dichtungseinrichtung 100 entlang von parallelen Kontaktlinien eine Dichtung erreicht wird. Ferner weist die Dichtungseinrichtung 100 an ihrer Unterseite ein Befestigungselement 120 auf. Fig. 1 (a) und (b) zeigen ferner ein Fensterelement/Türelement 200. Das Fensterelement/Türelement 200 weist dabei einen Zwischenraum 210 und eine Vertiefung 220 auf. Die gestrichelte Linie in den Fig. 1 (a) und (b) deutet eine Spiegelsymmetrie an. Dabei sind Elemente, die an einer Seite der Figur bezeichnet sind, in gleicher Weise an der gegenüberliegenden Seite vorhanden.

Die Dichtungseinrichtung 100 ist in dieser Ausführungsform mit Hilfe des Befestigungselements 120 an einer später genauer beschriebenen Verstellvorrichtung (hier nicht gezeigt) in einer Wandöffnung angebracht. Die Verstellvorrichtung ist geeignet die Dichtungseinrichtung 100 in einer Richtung senkrecht zum Hauptelement 140, zwischen einem ersten Zustand (geschlossenes Fenster bzw. geschlossene Tür) und einem zweiten Zustand (offenes Fenster bzw. offene Tür), hin und her zu bewegen. Dabei zeigt Fig. 1(a) den ersten Zustand und Fig. 1(b) den zweiten Zustand. Der erste Zustand der Dichtungseinrichtung 100 entspricht dabei einer Position, in der ein Zwischenraum zwischen dem Fensterelement/Türelement 200 und der Wandöffnung dichtend verschlossen ist, indem ein Teil der Dichtungseinrichtung 100 von der Vertiefung 220 des Fensterelement/Türelement 200 aufgenommen wird. Die Vertiefung 220 ist dabei vorzugsweise trapezförmig ausgebildet. Dabei wird eine optimale Abdichtung zwischen der Dichtungseinrichtung 100 und dem Fensterelement/Türelement 200 erreicht. Die Vertiefung 220 kann allerdings auch andere Formen annehmen, z.B. durch abgerundete Ecken, durch rechtwinklige Ecken, etc. Wie in Fig. 1(a) gezeigt liegt die Dichtlippe 110 im ersten Zustand zumindest in einem Berührungspunkt an dem Fensterelement/Türelement 200 dichtend an und steht mit der Wandöffnung an einem Ende der Dichtlippe 110 in Kontakt. Somit wird eine hervorragende Abdichtung erzielt. Der zweite Zustand entspricht einer Position, in der die Dichtungseinrichtung 100 von dem Fensterelement/Türelement 200 beabstandet ist. In diesem Zustand wird vorzugsweise eine möglichst flach anliegende Position der Dichtungseinrichtung 100 an der Wandöffnung erreicht werden.

Die Dichtlippe 110 ist dabei vorzugsweise trapezförmig ausgebildet um eine Aufwärtsbewegung (vom zweiten zum ersten Zustand) zu unterstützen. Dementsprechend steht die Dichtlippe 110 im zweiten Zustand unter Spannung und wird beim Verfahren in den ersten Zustand langsam entspannt und in ihre "natürliche" Form überführt. Zur Unterstützung der Bewegung vom ersten in den zweiten Zustand ist am Rand der Dichtlippe 110 ein Gelenk 130 vorgesehen. Somit kann durch das Gelenk 130 eine Abdichtung durch verdrehen erreicht werden. Wie in Fig. 1 gezeigt, liegt die Dichtlippe 110 an zwei Punkten an der Wandöffnung an und die Abdichtung ergibt sich durch die Drehung am Gelenk 130 beim Übergang in den ersten Zustand.

In den Fig. 2 (a) und (b) ist eine zweite Ausführungsform der vorliegenden Erfindung schematisch dargestellt. Fig. 2 zeigt eine zweiteilig ausgeführte Dichtungseinrichtung 101 mit jeweils einer Dichtlippe 110 und einem Befestigungselement 121. Wobei Fig. 2(a) den ersten Zustand und Fig. 2(b) den zweiten Zustand der Dichtungseinrichtung 101 analog zu Fig. 1 (a) und (b) darstellt.

Im Vergleich zu der Dichtungseinrichtung 100 aus Fig. 1 ist die Dichtungseinrichtung 101 gemäß der zweiten Ausführungsform zweiteilig ausgeführt, d.h. die Dichtungseinrichtung 101 ist in dieser Ausführungsform nicht durchgängig ausgeführt, sondern an jeweils einer Seite einer Verstellvorrichtung 400 unabhängig mit Hilfe der Befestigungselemente 121 angebracht. Dadurch kann ein Austausch von Dichtungseinrichtungen 101 erleichtert werden. Die weiteren Elemente und deren Funktionsweise entsprechen der oben mit Bezug auf Fig. 1 bereits beschriebenen Dichtungseinrichtung 100.

Zusätzlich zeigt Fig. 2 die bereits erwähnte Verstellvorrichtung 400, die in einem Profilrahmen 500 befestigt ist. Der Profilrahmen bildet dabei eine Vertiefung, die die Verstellvorrichtung 400 im zweiten Zustand im Wesentlichen komplett aufnehmen kann. Indem die Verstellvorrichtung 400 in dem zweiten Zustand im Wesentlichen komplett versenkt wird, kann erreicht werden, dass die Dichtlippen 110 einen nahezu ebenen Übergang bereitstellen. Somit besteht gemäß der vorliegenden Erfindung keine Stolpergefahr. Zusätzlich werden Zwischenräume zwischen der Verstellvorrichtung 400 und dem Profilrahmen 500 durch die Dichtlippen 110 abgedeckt, sodass keine Gegenstände in die Vertiefung gelangen, welche die Funktion der Verstellvorrichtung 400 beeinträchtigen könnten.

Ferner zeigt Fig. 2 ein Fensterelement/Türelement 300 mit einem ersten Glaselement 310 und einem zweiten Glaselement 320. Das erste Glaselement 310 besteht dabei aus einer ersten Glasscheibe 311 und einer zweiten Glasscheibe 312. Das zweite Glaselement 320 besteht aus einer dritten Glasscheibe 321 und einer vierten Glasscheibe 322. Die erste und zweite, sowie die dritte und vierte Glasscheiben sind dabei jeweils durch einen Abstandshalter (Spacer) 340 voneinander beabstandet und die zweite Glasscheibe 312 und die dritte Glasscheibe 321 definieren einen inneren Zwischenraum mit Hilfe des Rahmens 350 des Fensterelements/Türelements 300.

Fig. 3 zeigt eine dritte Ausführungsform der vorliegenden Erfindung. Fig. 3 zeigt zum einen das bereits im Zusammenhang mit der zweiten Ausführungsform beschriebene Fensterelement/Türelement 300. Zum anderen zeigt Fig. 3 die bereits im Zusammenhang mit der ersten bzw. zweiten Ausführungsform beschriebene Dichtungseinrichtung 100. Im Folgenden werden nur die zusätzlichen Merkmale bzw. abgeänderte Merkmale im Vergleich zu den ersten beiden Ausführungsformen näher beschrieben.

Das Fensterelement/Türelement 300 weist gemäß Fig. 3 zusätzlich ein Dichtelement 360 und einen Vorsprung 351 auf. Das Dichtelement ist hier zwischen der ersten Glasscheibe 301, der zweiten Glasscheibe 302 und dem Rahmen 350 eingebracht. Der Vorsprung 351 kann sowohl ein einzelnes Element sein, welches auf den Hauptkörper 350 angebracht werden kann oder als Teil des Hauptkörpers 350 aus einem einzigen Stück gefertigt werden. Der Vorsprung 350 dient als zusätzlicher Wärmewiderstand und kann die Wärmeisolierung erhöhen. Mit anderen Worten, durch das Einbringen des Vorsprungs 351 kann die Wärmeleitung reduziert werden. Zum Beispiel kann verhindert werden, dass Wärmenach außen gelangt, da der Wärmefluß einen Umweg nehmen muss und somit einen zusätzlichen Widerstand durch den Vorsprung 351 erfährt.

Zusätzlich weist die Dichtungseinrichtung 100 gemäß Fig. 3 im Vergleich zu den zuvor beschriebenen Ausführungsformen eine zusätzliche Dichtlippe 150 unterhalb der ersten Dichtlippe 110 auf. Die zusätzliche Dichtlippe 150 kann wie gezeigt dabei an nur einer Seite der Dichtungseinrichtung 100 vorhanden sein oder auch an beiden Seiten der Dichtungseinrichtung 100 (nicht dargestellt). Ferner kommt die Dichtungseinrichtung 100 gemäß Fig. 3 ohne ein zusätzliches Befestigungsmittel aus. Es reicht lediglich aus die Passform der Dichtungseinrichtung auf die Verstellvorrichtung 400 anzupassen um sicherzustellen, dass die Dichtungseinrichtung einen guten Halt auf der Verstellvorrichtung hat. Dabei kann es vorteilhaft sein die Dichtungseinrichtung 100 so zu gestalten, dass eine leichte Montage sowie eine leichte Demontage durch einen Nutzer erzielt werden kann. Unter Umständen kann die Dichtungseinrichtung 100 aber auch fest mit der Verstellvorrichtung 400 verbunden sein (z.B. durch verkleben) um ein lösen der Dichtungseinrichtung 100 von der Verstellvorrichtung 400 zu vermeiden.

Aus Fig. 3 geht ferner hervor, dass die Form der Vertiefung 501 nicht unbedingt wie in Fig. 2 gezeigt ausgeführt sein muss. Vielmehr sind viele Formen der Vertiefung 501 vorstellbar. Gemäß Fig. 3 ist die Form der Vertiefung 501 z.B. äquivalent zur Vertiefung im Rahmen des Fensterelements/Türelements 300 ausgeführt. Die Kontaktpunkte der Dichtlippe 110 mit dem Hauptkörper 350 des Fensterelements/Türelements 300 bzw. mit dem Profilrahmen 500 der Wandöffnung sind in Fig. 3 mit D1 und D2 bezeichnet.

In Fig. 4 ist schematisch eine weitere Ausführungsform der vorliegenden Erfindung gezeigt. Fig. 4 zeigt ein erstes Fensterelement/Türelement 300 und ein zweites Fensterelement/Türelement 3001. Der Aufbau der beiden Fensterelemente/Türelemente 300, 3001 ist in dieser Ausführungsform äquivalent zum Aufbau in Fig. 3. Für eine detaillierte Beschreibung der Merkmale wird auf die Beschreibung der Fig. 3 verwiesen.

Gemäß Fig. 4 kann es vorteilhaft sein, dass zwei Fensterelemente/Türelemente 300, 3001 gegenüberliegend angeordnet sind und jeweils eine im Wesentlichen in Form und Größe gleiche Vertiefung aufweisen. Somit kann die Verstellvorrichtung sowohl in der ersten Vertiefung des ersten Fensterelements/Türelements 300 als auch in der zweiten Vertiefung des zweiten Fensterelements/Türelements 3001 angebracht werden. Gemäß Fig. 4 ist somit ein Stulp gezeigt, d.h. zwei Fensterelemente/Türelemente 300, 3001 stoßen aneinander. Besonders vorteilhaft ist dabei die erfindungsgemäße Lösung, dass die trapezförmige um das Fensterelement/Türelement 300 in der Stirnkante verlaufende erste Vertiefungen (Nut) im Wesentlichen gleich ist mit der zweiten Vertiefung (Nut) zur Aufnahme in der Laibung oder Schwelle am Stockrahmen (zweites Fensterelement/Türelement 3001). Daraus resultiert, dass der Dichtungshalter wahlweise auch im ersten Fensterelement/Türelement 300 verlaufen kann. Das hat den Vorteil der freien Kombinationsmöglichkeit und dass die einzelnen Dichtungsebenen genau aufeinandertreffen und nicht umlaufend verspringen, was die Abdichtung stören oder erschweren könnte. Dadurch ist die Erfindung in vorteilhafter Weise bei Schiebefenstern einsetzbar.

In Fig. 5 ist schematisch eine bevorzugte Ausführungsform der vorliegenden Erfindung einer Dichtungsvorrichtung 600 mit zwei Dichtungseinrichtungen 610, 620 gezeigt. Die Dichtungseinrichtungen 610, 620 können dabei z.B. einer der zuvor beschriebenen Ausführungsformen entsprechen. Die Pfeile in Fig. 5 deuten die Bewegungsrichtungen der Dichtungseinrichtungen 610, 620 an. Ebenfalls eingezeichnet sind linienförmige Kontaktstellen, die den Kontaktpunkten D1 und D2 gemäß Fig. 3 entsprechen. Fig. 5 zeigt einen Zustand der zwei Dichtungseinrichtungen 610, 620, der dem oben beschriebenen ersten Zustand entspricht. Das heißt, die Dichtungseinrichtung 610 berührt die Dichtungseinrichtung 620 und erreicht damit eine Abdichtung an dem Berührungspunkt der beiden Dichtungseinrichtungen 610, 620. Mit anderen Worten, bei einem geschlossenen Zustand (erster Zustand) wird eine effektive Abdichtung in dem Berührungspunkt (Eckbereich eines Fensterelements/Türelements 300) erzielt.

Eine Illustration der zwei Zustände (erster Zustand, zweiter Zustand) wird in den Fig. 6(a) und Fig. 6(b) nochmals deutlich. Fig. 6(a) beschreibt den Zustand der beiden Dichtungseinrichtungen 610, 620 in einem geöffneten Zustand (zweiter Zustand). Fig. 6(a) zeigt noch einmal deutlicher die bevorzugte Ausführungsform eines der Enden 621 der zweiten Dichtungseinrichtung 620. Die Form des Endes 621 ist dabei vorzugsweise als Negativform der ersten Dichtungseinrichtung 610 ausgeführt. Damit wird eine optimale Abdichtung im ersten Zustand (vgl. Fig. 6(b)) geschaffen. Auch wenn in den Figuren nur ein Ende der Dichtungsvorrichtung 620 gezeigt ist kann das andere Ende selbstverständlich ebenfalls diese Form aufweisen falls auch hier eine Abdichtung mit einer weiteren Dichtungseinrichtung erzielt werden soll.

Wie bereits beschrieben zeigt Fig. 6(b) den zweiten Zustand (geschlossener Zustand) der zwei Dichtungseinrichtungen 610, 620. Wie oben beschrieben ist das untere Ende 621 der zweiten Dichtungseinrichtung 620 als Negativform der ersten Dichtungseinrichtung 610 ausgebildet um eine optimale Abdichtung zu erzielen. In Fig. 6(b) erkennt man, dass die zweite Dichtungseinrichtung 620 mit dem Ende 621 passgenau auf die erste Dichtungseinrichtung aufsetzt und somit eine Abdichtung in einer Ecke, in der die Dichtungseinrichtungen 610, 620 aufeinandertreffen, erreicht werden kann.

Dementsprechend werden die Dichtungseinrichtung 610 und die Dichtungseinrichtung 620 an den Ecken stumpf gestoßen. Dabei wird die Dichtungseinrichtung 610 gemäß der Wandöffnung stumpf abgeschnitten. Die Dichtungseinrichtung 620 hat am Ende eine Aussparung in Form der Dichtungseinrichtung 610 (Negativform), und stößt stumpf auf den horizontalen Teil der Dichtungseinrichtung 610. Wenn das Fensterelement / Türelement 100 geöffnet ist, bewegt sich der horizontale Teil der Dichtungseinrichtung 610 um einen vorbestimmten Abstand (z.B. 12mm) vom Fensterelement/Türelement 100 parallel weg und die Dichtungseinrichtung 620 bewegt sich um einen vorbestimmten Abstand (z.B. 12mm) parallel von der Außenkante des Fensterelements/Türelements 100 weg. Am Eck bildet sich dabei jeweils eine kleine vertikale Öffnung (von z.B. 12mm). Die Bewegung der beiden Dichtelemente 610, 620 kann dabei auch um einen voneinander unterschiedlichen Wert (unterschiedlicher vorbestimmter Abstand) erfolgen.

Auch wenn in den Figuren 4 und 5 nur jeweils zwei Dichtungseinrichtungen 610, 620 gezeigt sind, ist die vorliegende Erfindung nicht darauf beschränkt. Ein Fensterelement/Türelement 100 mit z.B. vier Seiten kann vorzugsweise mindestens eine Dichtungseinrichtung 100, 610, 620 an jeder Seite aufweisen. Somit kann gemäß der vorliegenden Erfindung eine rundum Abdichtung eines Fensterelements/Türelements 100 erzielt werden. Besonders effizient ist es dabei die Eckenabdichtung gemäß den Figuren 4 und 5 auszugestalten, da hierdurch ein Formschluss auch in den Ecken des Fensterelements/Türelements 100 erzielt werden kann.

In den oben beschriebenen bevorzugten Ausführungsformen sind die Dichtungseinrichtungen 100, 610, 620 jeweils an einer Verstellvorrichtung 400 angebracht. Wobei sich die Verstellvorrichtung 400 bevorzugt in einer Vertiefung eines Profilrahmens 500 in einer Wandöffnung befindet. Allerdings ist es ebenfalls möglich die Verstellvorrichtung in äquivalenter Weise auch in der Vertiefung 220 am Fensterelement/Türelement 100 anzubringen. Dabei kann es besonders vorteilhaft sein, wenn die Vertiefung 501 und die Vertiefung 220 in gleicher oder zumindest ähnlicher Form ausgebildet sind. Somit können die Dichtungseinrichtungen leicht in jeder der Vertiefungen 501, 220 angebracht werden.

Selbstverständlich können die beschriebenen Ausführungsformen miteinander kombiniert werden. Das heißt, Merkmale die in Verbindung mit einer bestimmten Ausführungsform beschrieben sind können, soweit technisch möglich, beliebig mit Merkmalen aus anderen Ausführungsformen kombiniert werden. Ferner ist dem Fachmann klar, dass nicht alle der oben beschriebenen Merkmale zur Umsetzung der vorliegenden Erfindung nötig sind und auch weggelassen werden können.

## Patentansprüche

1. Dichtungsvorrichtung (100, 600) für mindestens ein Fensterelement und/oder Türelement (200, 300), wobei das Fensterelement/Türelement in einer Wandöffnung eines Gebäudes angeordnet werden kann, wobei die Dichtungsvorrichtung aufweist:
mindestens eine erste Dichteinrichtung (610), die im Wesentlichen parallel zu einer horizontalen Seite des Fensterelements/Türelements angeordnet werden kann; und
mindestens eine zweite Dichteinrichtung (620), die im Wesentlichen parallel zu einer vertikalen Seite des Fensterelements/Türelements angeordnet werden kann,
wobei die Dichtungseinrichtungen (610, 620) jeweils in einer ersten Vertiefung (501) eines ersten Profilelements angeordnet sind, wobei die Dichtungseinrichtungen in einem ersten Zustand einen Zwischenraum zwischen einem Rand des Fensterelements/Türelements und einer gegenüberliegenden Seite der Wandöffnung dichtend verschließen und die in einem zweiten Zustand von dem Rand des Fensterelements/Türelements oder der gegenüberliegenden Seite der Wandöffnung beabstandet sind, wobei die erste Vertiefung die Dichtungseinrichtungen im zweiten Zustand im Wesentlichen komplett aufnimmt und die Dichtungseinrichtungen mit dem ersten Profilelement im Wesentlichen eben verlaufen,
wobei die zweite Dichtungseinrichtung eine Aussparung an mindestens einem Ende der Dichtungseinrichtung aufweist, wobei die Aussparung der Negativform der ersten Dichtungseinrichtung entspricht und im ersten Zustand stumpf auf die erste Dichtungseinrichtung stößt und eine Öffnung zwischen der ersten und der zweiten Dichtungseinrichtung dichtend verschließt,
wobei die Dichtungseinrichtungen (610, 620) jeweils mindestens ein Dichtungsprofil aufweisen, wobei jedes Dichtungsprofil mindestens eine in Längsrichtung des Dichtungsprofils angeordnete Dichtlippe (110) aufweist, die im Wesentlichen senkrecht zur Längsrichtung des Dichtungsprofils hin und her bewegbar ist und
wobei jedes Dichtungsprofil im ersten Zustand mindestens mit der bewegbaren Dichtlippe (110) am ersten Profilelement dichtend anliegt und die Dichtlippe (110) an einem gegenüberliegenden zweiten Profilelement dichtend anliegt.

2. Dichtungsvorrichtung nach Anspruch 1, mit mindestens einer Verstellvorrichtung (400), wobei die mindestens eine Verstellvorrichtung in der ersten Vertiefung angebracht ist, wobei die Dichtungseinrichtungen an der mindestens einen Verstellvorrichtung angebracht sind, und wobei die Verstellvorrichtung zwischen dem ersten Zustand und dem zweiten Zustand hin und her verstellbar ist.

3. Dichtungsvorrichtung nach Anspruch 1 oder 2, wobei das erste Profilelement an dem Rand des Fensterelements/Türelements (200, 300) oder an der gegenüberliegenden Seite der Wandöffnung angeordnet ist.

4. Dichtungsvorrichtungen nach einem der Ansprüche 1 bis 3, wobei mindestens ein Teil der Dichtungsvorrichtungen im ersten Zustand von jeweils einer zweiten Vertiefung (220) in einem zweiten Profilelement aufgenommen wird, wobei die zweite Vertiefung vorzugsweise im Wesentlichen in Form und Größe äquivalent zur ersten Vertiefung (501) ausgebildet ist, wobei das zweite Profilelement dem ersten Profilelement gegenüberliegend angeordnet ist, und vorzugsweise der von der zweiten Vertiefung aufgenommene Teil der Dichtungsvorrichtungen eine Abdichtung mittels Formschluss bereitstellt.

5. Dichtungsvorrichtung nach Anspruch 4, wobei das erste Profilelement an dem Rand des Fensterelements/Türelements (200, 300) und das zweite Profilelement an der gegenüberliegenden Seite der Wandöffnung angeordnet ist oder das erste Profilelement an der gegenüberliegenden Seite der Wandöffnung und das zweite Profilelement an dem Rand des Fensterelements/Türelements (200, 300) angeordnet ist.

6. Dichtungsvorrichtung nach einem der vorhergehenden Ansprüche, wobei die erste und/oder zweite Vertiefung (501, 220) umlaufend ausgebildet ist und vorzugsweise die Dichtungseinrichtungen im ersten Zustand eine umlaufende Abdichtung ausbilden.

7. Dichtungsvorrichtung nach einem der Ansprüche 1 bis 6, wobei die Dichtlippe (110) im Wesentlichen trapezförmig ausgebildet ist um im zweiten Zustand der Dichtungseinrichtungen unter Spannung zu stehen.

8. Fensterelement/Türelement (200, 300), wobei das Fensterelement/Türelement in einer Wandöffnung eines Gebäudes angeordnet werden kann, mit einer Dichtungsvorrichtung (100, 600) nach einem der Ansprüche 1-7, wobei das Fensterelement/Türelement einen Rand aufweist, der eine erste Vertiefung (501) aufweist, die so konfiguriert ist, dass die erste Vertiefung (501) mindestens einen Teil der Dichtungsvorrichtung (100, 600) aufnehmen kann, wobei die Dichtungsvorrichtung in einem ersten Zustand einen Zwischenraum zwischen dem Rand des Fensterelements/Türelements und einer gegenüberliegenden Seite der Wandöffnung dichtend verschließt und in einem zweiten Zustand von dem Rand des Fensterelements/Türelements oder der gegenüberliegenden Seite der Wandöffnung beabstandet ist.

9. Fensterelement/Türelement nach Anspruch 8, wobei das Profilelement, das vorzugsweise den Rand des Fensterelements/Türelements bildet, die erste Vertiefung und mindestens ein Glaselement (310, 320) aufweist, wobei das Glaselement mit dem Profilelement fest verbunden ist, wobei das Glaselement vorzugsweise mindestens eine äußere Glasscheibe aufweist, wobei die äußere Glasscheibe an einer Seite des Profilelements angeordnet ist und besonders bevorzugt die äußere Glasscheibe mit der Seite des Profilelements fest verbunden ist.

10. Fensterelement/Türelement nach Anspruch 8 oder 9, wobei das Fensterelement/Türelement zwei Glaselemente (310, 320) aufweist, die jeweils eine äußere Glasscheibe (311, 321) aufweisen und die beiden äußeren Glasscheiben an zwei gegenüberliegenden Seiten des Profilelements angeordnet sind, wobei vorzugsweise die beiden äußeren Glasscheiben das Profilelement einschließen und/oder das Profilelement einen Zwischenraum zwischen den zwei äußeren Glasscheiben definiert.

11. Fensterelement/Türelement nach Anspruch 9 oder 10, wobei das erste und/oder zweite Glaselement (310, 320) mindestens eine innere Glasscheibe (312, 322) aufweist und die innere Glasscheibe an einer Stelle des Profilelements angeordnet ist, die von dem Rand des Profilelements beabstandet ist.

12. Fensterelement/Türelement nach Anspruch 11, wobei das Profilelement einen Hauptkörper (350) und zwei Abstandshalter (340) aufweist, wobei jeder Abstandshalter geeignet ist einen definierten ersten Zwischenraum zwischen der äußeren und der inneren Glasscheibe zu bilden, und wobei der Hauptkörper geeignet ist einen definierten zweiten Zwischenraum zwischen den inneren Glasscheiben zu bilden und wobei vorzugsweise der Hauptkörper einen Vorsprung aufweist, der in den zweiten Zwischenraum hineinragt, wobei der Vorsprung im Querschnitt vorzugsweise trapezförmig ausgeführt ist und vorzugsweise weiter in den zweiten Zwischenraum ragt als die Abstandshalter in den ersten Zwischenraum.

13. Fensterelement/Türelement nach einem der Ansprüche 8 bis 12, wobei die erste Vertiefung (501) umlaufend ausgebildet ist und wobei vorzugsweise die Dichtungsvorrichtung in der ersten Vertiefung angebracht ist, wobei die Dichtungsvorrichtung von der ersten Vertiefung im zweiten Zustand im Wesentlichen komplett aufgenommen wird und im Wesentlichen eben mit dem Rand des Fensterelements/Türelements verläuft.

14. Fensterelement/Türelement nach einem der Ansprüche 8 bis 13, wobei die Dichtungsvorrichtung in einer zweiten Vertiefung (220) der gegenüberliegenden Seite der Wandöffnung angebracht ist, wobei die zweite Vertiefung vorzugsweise im Wesentlichen in Form und Größe äquivalent zur ersten Vertiefung ausgebildet ist, wobei die Dichtungsvorrichtung von der ersten Vertiefung (501) zumindest teilweise aufgenommen wird und vorzugsweise eine Abdichtung mittels Formschluss bereitstellt.

15. System mit mindestens einer Dichtungsvorrichtung nach einem der Ansprüche 1 bis 7 und mindestens einem Fensterelement/Türelement nach einem der Ansprüche 8 bis 14.

## Claims

1. Sealing device (100, 600) for at least one window element and/or door element (200, 300), wherein the window/door element can be arranged in a wall opening of a building, the sealing device comprising:
at least one first sealing means (610) which can be arranged substantially parallel to a horizontal side of the window/door element;
and at least one second sealing means (620) which can be arranged substantially parallel to a vertical side of the window/door element,
wherein the sealing means (610, 620) are each arranged in a first recess (501) of a first profile element, wherein the sealing means in a first state sealingly close a space between an edge of the window/door element and an opposite side of the wall opening and, in a second state, are spaced apart from the edge of the window/door element or the opposite side of the wall opening, wherein the first recess substantially completely receives the sealing means in the second state and the sealing means are substantially flush with the first profile element,
wherein the second sealing means has a recess at at least one end of the sealing means, wherein the recess corresponds to the negative shape of the first sealing means and, in the first state, buts against the first sealing means and sealingly closes an opening between the first and the second sealing means,
wherein each sealing means (610, 620) has at least one sealing profile, each sealing profile having at least one sealing lip (110) which is arranged in the longitudinal direction of the sealing profile and can be moved back and forth substantially vertically to the longitudinal direction of the sealing profile and
wherein, in the first state, each sealing profile lies sealingly against the first profile element at least with the movable sealing lip (110) and the sealing lip (110) lies sealingly against an opposite second profile element.

2. The sealing device according to claim 1, comprising at least one adjusting device (400), wherein the at least one adjusting device is arranged in the first recess, wherein the sealing means are arranged at the at least one adjusting device, and wherein the adjusting device is adjustable back and forth between the first state and the second state.

3. The sealing device according to claim 1 or 2, wherein the first profile element is arranged at the edge of the window/door element (200, 300) or at the opposite side of the wall opening.

4. The sealing devices according to any one of claims 1 to 3, wherein at least a portion of the sealing devices in the first state is received by a respective second recess (220) in a second profile element, wherein the second recess is preferably formed substantially equivalent to the first recess (501) in shape and size, wherein the second profile element is arranged opposite the first profile element, and preferably the part of the sealing devices received by the second recess provides sealing by means of a form fit.

5. The sealing device according to claim 4, wherein the first profile element is arranged at the edge of the window/door element (200, 300) and the second profile element is arranged at the opposite side of the wall opening or the first profile element is arranged at the opposite side of the wall opening and the second profile element is arranged at the edge of the window/door element (200, 300).

6. The sealing device according to any one of the preceding claims, wherein the first and/or second recess (501, 220) is formed circumferentially and preferably the sealing means in the first state form a circumferential seal.

7. The sealing device according to any one of claims 1 to 6, wherein the sealing lip (110) is substantially trapezoidal in shape in order to be under tension in the second state of the sealing means.

8. Window/door element (200, 300), wherein the window/door element can be arranged in a wall opening of a building, comprising a sealing device (100, 600) according to any one of claims 1 to 7,
wherein the window member/door element has an edge comprising a first recess (501) configured such that the first recess (501) can receive at least a portion of a sealing device (100, 600), wherein the sealing device in a first state sealingly closes a space between the edge of the window/door element and an opposite side of the wall opening and, in a second state, is spaced apart from the edge of the window/door element or the opposite side of the wall opening.

9. The window/door element according to claim 8, wherein the profile element preferably forming the edge of the window/door element comprises the first recess and at least one glass element (310, 320), wherein the glass element is firmly attached to the profile element, wherein the glass element preferably comprises at least one outer glass pane, the outer glass pane being arranged at a side of the profile element and particularly preferably the outer glass pane being firmly attached to the side of the profile element.

10. The window/door element according to claim 8 or 9, wherein the window/door element comprises two glass elements (310, 320) each comprising an outer glass pane (311, 321), and the two outer glass panes being arranged at two opposite sides of the profile element, wherein preferably the two outer glass panes enclose the profile element and/or the profile element defines a space between the two outer glass panes.

11. The window/door element according to claim 9 or 10, wherein the first and/or second glass element (310, 320) comprises at least one inner glass pane (312, 322) and the inner glass pane is located at a position of the profile element spaced apart from the edge of the profile element.

12. The window/door element according to claim 11, wherein the profile element comprises a main body (350) and two spacers (340), each spacer being suitable to form a defined first space between the outer and inner glass panes, and wherein the main body is suitable to form a defined second space between the inner glass panes, and
wherein preferably the main body has a projection which projects into the second space, wherein the projection is preferably trapezoidal in cross-section and preferably projects further into the second space than the spacers into the first space.

13. The window/door element according to any one of claims 8 to 12, wherein the first recess (501) is formed circumferentially, and
wherein preferably the sealing device is arranged in the first recess, the sealing device in the second state being substantially completely received by the first recess and being substantially flush with the edge of the window/door element.

14. The window element/door element according to any one of claims 8 to 13, wherein the sealing device is arranged in a second recess (220) of the opposite side of the wall opening, the second recess preferably being substantially equivalent in shape and size to the first recess, wherein the sealing device is at least partially received by the first recess (501) and preferably provides sealing by means of a form fit.

15. A system comprising at least one sealing device according to any one of claims 1 to 7 and at least one window/door element according to any one of claims 8 to 14.

## Revendications

1. Dispositif d'étanchéité (100, 600) pour au moins un élément de fenêtre et/ou un élément de porte (200, 300), où ledit élément de fenêtre/élément de porte peut être disposé dans une ouverture de paroi d'un bâtiment, ledit dispositif d'étanchéité comprenant : au moins un premier moyen d'étanchéité (610), pouvant être disposé sensiblement parallèlement à un côté horizontal de l'élément de fenêtre/élément de porte ; et au moins un deuxième moyen d'étanchéité (620), pouvant être disposé sensiblement parallèlement à un côté vertical de l'élément de fenêtre/élément de porte, les moyens d'étanchéité (610, 620) étant disposés chacun dans un premier renfoncement (501) d'un premier élément profilé, les moyens d'étanchéité obturant de manière étanche un intervalle entre un bord de l'élément de fenêtre/élément de porte et un côté opposé de l'ouverture de paroi dans un premier état, et étant espacés du bord de l'élément de fenêtre/élément de porte ou du côté opposé de l'ouverture de paroi dans un deuxième état, où le premier renfoncement reçoit pratiquement l'ensemble des moyens d'étanchéité dans le deuxième état et les moyens d'étanchéité s'étendent sensiblement de niveau avec le premier élément profilé, où le deuxième moyen d'étanchéité présente un évidement à au moins une extrémité du moyen d'étanchéité, où l'évidement correspond en négatif à la forme du premier moyen d'étanchéité et vient en butée contre le bord du premier moyen d'étanchéité dans le premier état, et obture de manière étanche une ouverture entre le premier et le deuxième moyens d'étanchéité, où les moyens d'étanchéité (610, 620) présentent chacun au moins un joint profilé, où chaque joint profilé présente au moins une lèvre d'étanchéité (110) disposée dans le sens de la longueur du joint profilé, laquelle est déplaçable en va-et-vient sensiblement perpendiculairement au sens de la longueur du joint profilé, et où chaque joint profilé est dans le premier état appliqué de manière étanche contre le premier élément profilé au moins par la lèvre d'étanchéité (110) mobile, et où la lèvre d'étanchéité (110) est appliquée de manière étanche contre un deuxième élément profilé opposé.

2. Dispositif d'étanchéité selon la revendication 1, comprenant au moins un dispositif d'ajustement (400), où ledit au moins un dispositif d'ajustement est monté dans le premier renfoncement, où les moyens d'étanchéité sont appliqués sur ledit au moins un dispositif d'ajustement, et où le dispositif d'ajustement est réglable en va-et-vient entre le premier état et le deuxième état.

3. Dispositif d'étanchéité selon la revendication 1 ou la revendication 2, où le premier élément profilé est disposé sur le bord de l'élément de fenêtre/élément de porte (200, 300) ou sur le côté opposé de l'ouverture de paroi.

4. Dispositifs d'étanchéité selon l'une des revendications 1 à 3, où au moins une partie desdits dispositifs d'étanchéité est reçue par un deuxième renfoncement (220) dans un deuxième élément profilé dans le premier état, où le deuxième renfoncement est préférentiellement réalisé par sa forme et sa dimension sensiblement de manière équivalente au premier renfoncement (501), où le deuxième élément profilé est opposé au premier élément profilé, et où la partie des dispositifs d'étanchéité reçue par le deuxième renfoncement réalise préférentiellement un joint d'étanchéité par correspondance de forme.

5. Dispositif d'étanchéité selon la revendication 4, où le premier élément profilé est disposé sur le bord de l'élément de fenêtre/élément de porte (200, 300) et le deuxième élément profilé sur le côté opposé de l'ouverture de paroi, ou le premier élément profilé est disposé sur le côté opposé de l'ouverture de paroi et le deuxième élément profilé sur le bord de l'élément de fenêtre/élément de porte (200, 300).

6. Dispositif d'étanchéité selon l'une des revendications précédentes, où le premier et/ou le deuxième renfoncement (501, 220) sont prévus de manière continue, et où les moyens d'étanchéité forment préférentiellement un joint périphérique dans le premier état.

7. Dispositif d'étanchéité selon l'une des revendications 1 à 6, où la lèvre d'étanchéité (110) est de forme sensiblement trapézoïdale pour être soumise à contrainte dans le deuxième état des moyens d'étanchéité.

8. Elément de fenêtre/élément de porte (200, 300), où ledit élément de fenêtre/élément de porte peut être disposé dans une ouverture de paroi d'un bâtiment, comprenant un dispositif d'étanchéité (100, 600) selon l'une des revendications 1 à 7, où ledit élément de fenêtre/élément de porte présente un bord ayant un premier renfoncement (501), configuré de telle manière que ledit premier renfoncement (501) peut recevoir au moins une partie du dispositif d'étanchéité (100, 600), où le dispositif d'étanchéité obture de manière étanche un intervalle entre le bord de l'élément de fenêtre/élément de porte et un côté opposé de l'ouverture de paroi dans un premier état, et est espacé du bord de l'élément de fenêtre/élément de porte ou du côté opposé de l'ouverture de paroi dans un deuxième état.

9. Elément de fenêtre/élément de porte selon la revendication 8, où l'élément profilé formant préférentiellement le bord de l'élément de fenêtre/élément de porte, présente le premier renfoncement et au moins un élément de vitrage (310, 320), où l'élément de vitrage est fixement raccordé à l'élément profilé, où l'élément de vitrage comprend préférentiellement au moins une vitre extérieure, où la vitre extérieure est disposée sur un côté de l'élément profilé et où la vitre extérieure est tout particulièrement fixement raccordée au côté de l'élément profilé.

10. Elément de fenêtre/élément de porte selon la revendication 8 ou la revendication 9, où ledit élément de fenêtre/élément de porte comprend deux éléments de vitrage (310,320) présentant chacun une vitre extérieure (311, 321) et où les deux vitres extérieures sont disposées sur deux côtés opposés de l'élément profilé, où les deux vitres extérieures enserrent préférentiellement l'élément profilé et/ou où l'élément profilé définit un intervalle entre les deux vitres extérieures.

11. Elément de fenêtre/élément de porte selon la revendication 9 ou la revendication 10, où le premier et/ou le deuxième éléments de vitrage (310, 320) comprennent au moins une vitre intérieure (312, 322) et où la vitre intérieure est disposée à un emplacement de l'élément profilé espacé du bord de l'élément profilé.

12. Elément de fenêtre/élément de porte selon la revendication 11, où l'élément profilé comprend un corps principal (350) et deux espaceurs (340), où chaque espaceur est prévu pour former un premier intervalle défini entre la vitre extérieure et la vitre intérieure, et où le corps principal est prévu pour former un deuxième intervalle défini entre les vitres intérieures, et où le corps principal présente préférentiellement une saillie pénétrant dans le deuxième intervalle, où la saillie est à section transversale préférentiellement trapézoïdale et s'étend préférentiellement plus loin dans le deuxième intervalle que les espaceurs dans le premier intervalle.

13. Elément de fenêtre/élément de porte selon l'une des revendications 8 à 12, où le premier renfoncement (501) est prévu de manière périphérique et où le dispositif d'étanchéité est préférentiellement mis en place dans le premier renfoncement, où le dispositif d'étanchéité est pratiquement totalement reçu dans le premier renfoncement dans le deuxième état et s'étend sensiblement de niveau avec le bord de l'élément de fenêtre/élément de porte.

14. Elément de fenêtre/élément de porte selon l'une des revendications 8 à 13, où le dispositif d'étanchéité est mis en place dans un deuxième renfoncement (220) du côté opposé de l'ouverture de paroi, où le deuxième renfoncement est préférentiellement réalisé par sa forme et sa dimension sensiblement de manière équivalente au premier renfoncement, où le dispositif d'étanchéité est reçu au moins en partie par le premier renfoncement (501) et réalise préférentiellement un joint d'étanchéité par correspondance de forme.

15. Système avec au moins un dispositif d'étanchéité selon l'une des revendications 1 à 7 et au moins un élément de fenêtre/élément de porte selon l'une des revendications 8 à 14.
